# EUROPÄISCHE PATENTSCHRIFT

(11) **EP 0 166 098 B1**
(45) Veröffentlichungstag und Bekanntmachung des Hinweises auf die Patenterteilung: **23.12.1987**
(21) Anmeldenummer: 85104496.6
(22) Anmeldetag: 13.04.1985
(51) Int. Cl.: B41F 31/00, B41F 31/26

(54) **Farb- und Feuchtwerk für eine Rotationsdruckmaschine**
Inking or damping unit for a rotary printing machine
Dispositif d'encrage ou de mouillage pour une rotative d'impression

(30) Priorität: 26.05.1984 DE 3419764
(43) Veröffentlichungstag der Anmeldung: 02.01.1986
(73) Patentinhaber: M.A.N.-ROLAND Druckmaschinen Aktiengesellschaft, 63012 Offenbach (DE)
(72) Erfinder: Theilacker, Klaus, D-8904 Friedberg (DE)

## Beschreibung

Die Erfindung betrifft ein Farb- oder Feuchtwerk für eine Rotationsdruckmaschine mit einer Vorrichtung zum Transportieren überschüssiger Farbe oder Farb-/Wasseremulsion von Randbereichen einer Farb-/Feuchtwerkswalze zur Walzenmitte hin.

Aus der DE-C-30 14 144 ist es bereits bekannt, mittels eines Transportbandes, das in Form einer geschlossenen Schleife um eine Farbwerkswalze, zwei parallel zu diesem angeordneten Umlenkwalzen und um zwei schräg verlaufende Führungsstangen geführt ist, überschüssige Farbe von den Endbereichen der Walze zur Walzenmitte hin zu fördern. Des weiteren sind aus der DE-C-31 27 880 und aus der DE-C-31 48 667 kegelstumpfförmige, in V-Form gegeneinander angestellte rotierende Rollen bekannt, die an eine Farbwerkwalze anstellbar sind, so daß über diese Rollen ein Farbtransport von den Außenbereichen einer Walze zur Mitte hin erfolgen kann. Ein gemeinsamer Nachteil dieser bekannten Vorrichtungen besteht u. a. darin, daß unerwünschte Umfangsgeschwindigkeit-Differenzen durch die Schrägführung der Bänder bzw. infolge der kegelstumpfförmigen Mantelkontur der Rollen im Kontaktbereich zwischen diesen und der Farbwerkswalze unvermeidlich sind. Hinzu kommt, daß bei der erstgenannten mit Bändern ausgestatteten Schrägtransportvorrichtung eine erhebliche Verschmutzungsgefahr besteht, während die bekannten, mit kegelstumpfförmigen Transportelementen arbeitenden Vorrichtungen lediglich « punktuell an bestimmten Abschnitten der Farbwerkswalze angreifen können und von diesen Farbe wiederum nur zu bestimmten Abschnitten der Farbwerkswalze übertragen können.

Aufgabe der Erfindung ist es, für ein Farb- oder Feuchtwerk eine Vorrichtung zum Transportieren überschüssiger Farbe von Randbereichen einer Walze zur Walzenmitte hin aufzuzeigen, die kontinuierlich über den gesamten Walzenbereich zur Walzenmitte hin unter Verwendung einer changierenden und rotierenden Walze das überschüssige Farb- und/oder Feuchtmittel schiebt. Diese Aufgabe wird durch die Anwendung der Merkmale des kennzeichnenden Teils des Patentanspruchs 1 gelöst. Vorteilhafte Weiterbildungen der Erfindung ergeben sich aus den Unteransprüchen sowie aus der Beschreibung in Verbindung mit den Zeichnungen.

In diesen zeigen :
Fig. 1 ein erstes Ausführungsbeispiel einer erfindungsgemäß changierenden Walze,
Fig. 2 ein zweites Ausführungsbeispiel einer erfindungsgemäß changierenden Walze und
Fig. 3 ein drittes Ausführungsbeispiel einer erfindungsgemäß changierenden Walze.
Fig. 1 zeigt im Längsschnitt eine zwischen zwei nicht dargestellten Seitenwänden einer Rotationsdruckmaschine positionierbare Walze, die als Reiterwalze vorzugsweise an eine Färb-/Feuchtauftragwalze angestellt werden kann und die die Funktion eines « Reaktivators ausübt. Vorzugsweise sind auch mehrere derartige changierende Reiterwalzen 1 an eine Farbauftragswalze anstellbar, wobei dann die Phasenlage der Changierbewegungen so festgelegt wird, daß die nachfolgende Walze mit ihrer Verreibung einsetzt, wenn die vorauslaufende im Leerhub zurückchangiert, um eine permanent wirkende Reibkomponente an der Farbauftragswalze aufrechtzuerhalten. Dadurch wird u. a. das unangenehme Schablonieren weitgehend unterdrückt. Die als Gegenwalze wirkende Auftragswalze 2 ist in Fig. 1 lediglich angedeutet.

Die erfindungsgemäße Reiterwalze 1 besteht aus mindestens zwei Abschnitten, die vorzugsweise gleich groß sind. Dabei liegt das Prinzip der Erfindung darin, daß stets nur derjenige Mantelabschnitt Kontakt mit der Gegenwalze, hier der Auftragswalze 2, bekommt, der eine Changierbewegung zur Walzenmitte hin ausführt, während die Walzenabschnitte, die sich jeweils nach außen bewegen, keine Berührung mit der Gegenwalze, also der Auftragswalze 2, haben. Dadurch wird in vorteilhafter Weise erreicht, daß unerwünschte Farb- und Emulsionsüberschüsse auf der Gegenwalze bzw. der Auftragswalze 2 von außen zur Mitte hin geschoben werden, während bei der nach außen gerichteten Changierbewegung der Walzenabschnitte kein Farbtransport erfolgt.

Die in Fig. 1 dargestellte Reiterwalze 1 wird durch Friktion von der Auftragswalze 2 angetrieben. Der Mantel 3 der Reiterwalze 1 umfaßt zwei Abschnitte, und zwar die exzentrisch zueinander angeordneten und etwa in der Walzenmitte gegeneinander stoßenden Mantelhälften 4 und 5. Der exzentrische Versatz E beträgt in dem hier beschriebenen Ausführungsbeispiel 0,15 mm. Der Walzenmantel 3 und somit die 'Mantelhälften 4 und 5, umschließen eine feststehende Achse 6. Durch quasi als Klauenkupplung arbeitende Mitnehmerstifte 7 wird eine Antriebsverbindung zwischen den Mantelhälften 4 und 5 erreicht, die erforderlich ist, da stets nur eine Mantelhälfte, in Fig. 1 ist es gerade die Mantelhälfte 4, Kontakt mit der Auftragswalze 2 aufweist und somit angetrieben wird. Bei der entgegengesetzten Changierbewegung hingegen ist die Mantelhälfte 4 abgehoben und die Mantelhälfte 5 steht in Kontakt mit der Auftragswalze 2. In diesem Fall wird über die Mitnehmerstifte 7, die trotz exzentrischem Versatz die Antriebsverbindung aufrechterhalten, auch die Mantelhälfte 4 angetrieben.

Die Mantelhälfte 4 ist über Lager 8, 9 und die Mantelhälfte 5 über Lager 10, 11 auf einem über der feststehenden Achse 6 angeordneten Rohr 12 positioniert. Das Rohr 12 wiederum sitzt drehbar über Büchsen 13, 14, beispielsweise über großen Bronzebüchsen, auf der feststehenden Achse 6. Wie an der rechten Seite der Reiterwalze 1 angedeutet, ist vorzugsweise für diese Stellen jeweils eine Schmiervorrichtung 15 vorgesehen.

Drehfest auf der Achse 6 ist ein Steuerkurvenrohr 16 positioniert, an dem eine den Changierhub vorgebende Kulisse 17 vorgesehen ist. Des weiteren weist das Steuerkurvenrohr 16 ein Zahnrad 18 mit einer Außenverzahnung auf, das im Ausführungsbeispiel dreißig Zähne besitzt. Exzentrisch über dem Zahnrad 18 ist ein innenverzahntes Zahnrad 19 angeordnet, das jeweils nur an einer Stelle, entsprechend der Drehlage, in Eingriff mit dem Zahnrad 18 steht und das eine größere Anzahl von Zähnen, hier dreiunddreißig Zähne, aufweist. Das innenverzahnte, exzentrisch angeordnete Zahnrad 19 ist über Lager 20, 21 im Mantel 3, hier der Mantelhälfte 4, der Reiterwalze 1 positioniert. Durch die exzentrische Anordnung des innenverzahnten Zahnrades 19 über dem zentrisch zur Achse angeordneten außenverzahnten Zahnrad 18 und infolge der unterschiedlichen Zähnezahl wird erreicht, daß das außenverzahnte Zahnrad 19 bei einer Rotation der Reiterwalze 1 ebenfalls rotiert, jedoch mit einer entsprechend untersetzten Geschwindigkeit. Das Untersetzungsverhältnis berechnet sich wie folgt :

Diese um den Faktor 11 kleinere Drehbewegung wird über eine flexible Kupplung 22 unter Einschaltung eines Verbindungsstückes 24 auf eine Kurvenrolle 25 übertragen, die an der ortsfesten Kulisse 17 im Steuerkurvenrohr 16 umläuft. Der exzentrische Versatz des Zahnrades 19 wird durch die flexible Kupplung 22 beispielsweise in Form eines innenverzahnten, flexiblen Schlauches (Zahnriemen), bezogen auf die nachfolgenden wieder zentrisch angeordneten Teile, ausgeglichen. Diese umfassen die Kurvenrolle 25, die an einem konzentrisch, bezogen auf die Achse 6, angeordneten rohrförmigen Kurvenrollenträger 23 befestigt ist. Der Kurvenrollenträger 23 ist an der rechten Seite mit dem Rohr 12 verbunden, beispielsweise mit diesem verschweißt.

Somit werden der Kurvenrollenträger 23 und das Rohr 12 mit der genannten untersetzten Drehzahl angetrieben und führen gleichzeitig eine Changierbewegung aus, die durch die an der Kulisse 17 ablaufende Kurvenrolle 25 diktiert wird. Über Lager 8 bis 11 werden auch die Mantelhälften 4 und 5 zu dieser Changierbewegung gezwungen. Zur Verbesserung der Laufeigenschaft ist auch an der linken Seite der Reiterwalze 1 eine Schmierung 26 vorgesehen.

Durch die dargestellte und bereits beschriebene Ausbildung der miteinander verbundenen Mantelhälften 4 und 5 wird erreicht, daß, unabhängig von der Phasenlage des Changierhubes, beide Mantelhälften 4, 5 stets durch die Auftragswalze 2 in Drehung versetzt werden. Durch die umfangsmäßige Abstimmung der Kulisse 17 auf der Achse 6, bezogen auf den exzentrischen Versatz von vorzugsweise 180° der Mantelhälften 4, 5 zueinander, wird somit erreicht, daß ohne zusätzlichen Antrieb an der Reiterwalze 1 stets der jeweils zur Mitte der Auftragswalze 2 hin changierende Abschnitt bzw. die Mantelhälfte in Kontakt mit der Auftragwalze 2 steht, so daß von den Außenbereichen zur Walzenmitte hin durch diese nach innen laufende Changierbewegung Farbe geschoben wird. Der jeweils sich von der Mitte nach außen bewegende Walzenabschnitt bzw, die Mantelhälfte weist keinen Kontakt mit der Auftragwalze 2 auf, so daß, entgegen dem üblichen bekannten Changierprinzip, von der Walzenmitte in Richtung Walzenende keine Farbe verschoben wird. Die erfindungsgemäße Reiterwalze 1 eignet sich, wie bereits erwähnt, besonders für den Einsatz an Farbauftragwalzen, jedoch versteht es sich, daß auch ein Einsatz an anderen Walzen, vorzugsweise im plattenzylindernahen Bereich, in Frage kommt, wobei im Prinzip sowohl Farbe als auch Farb-Feuchtmittelemulsionen oder Feuchtmittel in der erfindungsgemäßen Weise von den Walzenendbereichen zur Walzenmitte hin verschoben werden können.

Im folgenden wird anhand von Fig. 2 ein zweites Ausführungsbeispiel nach der Erfindung beschrieben, bei dem keine flexible Kupplung zum Ausgleich des exzentrischen Versatzes der Zahnräder benötigt wird. Eine der Reiterwalze 1 entsprechende Reiterwalze 27 ist wiederum mit einer Gegenwalze, also vorzugsweise einer Farbauftragswalze 28, anstellbar. Die Reiterwalze 27 weist einen Mantel 29 auf, der aus zwei Mantelhälften 30, 31 besteht. Diese sind wiederum exzentrisch zueinander, vorzugsweise um 180°, versetzt und mittels Mitnehmerstiften 33 so miteinander verbunden, daß zwischen den Mantelhälften 30. 31 stets ein Antriebsmoment übertragbar ist.

Der Mantel 29 bzw. die Mantelhälften 30, 31 sind auf einer Achse 32 angeordnet, die mit einem entsprechenden Untersetzungsverhältnis, bezogen auf die Rotationsgeschwindigkeit der durch die Auftragswalze 28 angetriebenen Mantelhälften 30, 31, rotiert und außerdem für die Übertragung der Changierbewegung über die Lager 34, 35, 36, 37 eingesetzt wird. Die beiden Enden der Achse 32 sind über Büchsen 38, 39, denen eine Schmiervorrichtung 40 zugeordnet ist, über ein Rohr 41, das über einen Zapfen 42 in einer Seitenwand 43 gelagert ist, bzw. über ein Rohr 44, das über einen Zapfen 45 in der anderen Seitenwand 46 gelagert ist, seitlich fixiert.

Auf dem links dargestellten Rohr 44 ist drehfest ein mit einer Außenverzahnung versehenes Zahnrad 47 angeordnet, über dem sich ein innenverzahntes, exzentrisch zu diesem angeordnetes Zahnradpaar 48, 58 abrollt. Das Zahnrad 47 entspricht funktionsmäßig dem Zahnrad 18 und das exzentrisch sich in diesem abrollende Zahnrad 48 dem Zahnrad 19 in Fig. 1. Anstelle der in Fig. 1 verwendeten flexiblen Kupplung 22 ist bei dem Ausführungsbeispiel gemäß Fig. 2 in vorteilhafter Weise ein weiteres Zahnrad 51 konzentrisch und drehfest auf der Achse 32 positioniert, das ebenfalls mit den Zähnen des über Lager 49 und 50 in der Mantelhälfte 30 positionierten Zahnrades 58 abrollt. In dem hier beschriebenen Ausführungsbeispiel weist das Zahnrad 47 dreiundzwanzig Zähne, das innenverzahnte Zahnrad 48 dreißig Zähne, das Zahnrad 58 achtunddreißig Zähne, und das Zahnrad 51 einunddreißig Zähne auf. Exzentrizität und Zähnezahl müssen entsprechend berücksichtigt werden, um ein Abrollen (Zahneintritt, Zahnaustritt) der Zahnräder 47 und 51 im Zahnradpaar 48 und 58 sicher zu ermöglichen. In dem hier dargestellten Ausführungsbeispiel ergibt sich durch die Verwendung der Zahnräder 47, 48, 51, 58 ein Übersetzungsverhältnis von :
i = (30 - 23) (38 - 30)/30 - 31 = 1 : 16,607

das heißt, daß das fest auf der Achse 32 positonierte Zahnrad 51 und somit die Achse 32 entsprechend untersetzt rotieren. Wie angedeutet, kann das Zahnrad 51 beispielsweise mittels einer Paßfeder 52 fest mit der Achse 32 verbunden sein.

Des weiteren ist drehfest auf der Achse 32 ein Steuerkurvenrohr 53 mit einer Kulisse 54 angeordnet, an der eine Kurvenrolle 55 abläuft, die über ein Verbindungsstück 56 mit dem ortsfesten Rohr 44 verbunden ist. Infolge der erwähnten Drehbewegung der Achse 32 wird auch das Steuerkurvenrohr 53 mitgedreht, wodurch diesem und somit der Achse 32 durch die Kulisse 54 und die Kurvenrolle 55 eine Changierbewegung aufgezwungen wird. Diese Changierbewegung wird über die Lager 34 bis 37 auf den Mantel 29 bzw. auf die Mantelabschnitte 30, 31 übertragen. Wie bereits erwähnt, wird durch die Verwendung der Mitnehmerstifte 33 sichergestellt, daß der Mantel 29 stets durch Friktion von der Auftragswalze 28 her in Drehung versetzt wird, unabhängig davon, ob die Mantelhälfte 30 oder die Mantelhälfte 31 an die Auftragswalze 28 angestellt ist.

Über eine Paßfeder 57 ist das Steuerkurvenrohr 53 fest mit der Achse 32 verbunden. Zur Verbesserung der Laufeigenschaften kann wiederum ein Schmiersystem 59 eingesetzt werden. Ansonsten erfolgt die Verschiebung der Farbe in der gleichen Weise von den äußeren Bereichen der Auftragwalze 28 zur Walzenmitte hin, wie im Zusammenhang mit dem Ausführungsbeispiel gemäß Fig. 1 beschrieben.

Ein besonders einfaches Ausführungsbeispiel ist in Fig. 3 dargestellt, bei dem jedoch ein separater Antrieb, beispielsweise in Form eines Motors oder über einen entsprechenden Antriebsräderzug vom Maschinenantrieb her, benötigt wird. Die den Reiterwalzen 1 bzw. 27 entsprechende Reiterwalze 60 ist an einer Gegenwalze 61 anstellbar, die wiederum eine Auftragwalze sein kann. Die Reiterwalze 60 umfaßt einen rotierenden Walzenmantel 62, der aus zwei exzentrisch zueinander versetzten Mantelhälften 63, 64 besteht. Im Gegensatz zu den Ausführungsbeispielen gemäß Fig. 1 und 2 müssen die Mantelhälften 63, 64 antriebsmäßig nicht miteinander verbunden sein, da ein separater über die Walzenachse 65 wirkender Antrieb vorgesehen ist.

Die Achse 65 ist an den Zapfen mit überbreiten Innenringen 66, 67 ausgestattet, die in Nadellagern 68, 69 zwischen Seitenwänden 70, 71 positioniert sind.

Der Antrieb erfolgt über einen Motor 72 und Zahnräder 73, 74 auf die Achse 65 und somit über Lager 75, 76 ; 77, 78 auf den Mantel 62 bzw. die exzentrisch zueinander angeordneten Mantelhälften 63, 64. An der linken Seite der Achse 65 ist auf dieser drehfest eine Steuerkurve 79 mit einer Kulisse 80 positioniert. Die Kulisse 80 läuft an einer feststehenden Kurvenrolle 81 ab, die in dem ortsfesten Rohr 82 befestigt ist, das, wie das Rohr 83 zur Aufnahme der Nadellager 67, 78 mit verwendet wird.

Durch den Antrieb der Achse 65 und somit des Walzenmantels 62 wird außerdem erreicht, daß über die Kulisse 80 und die ortsfeste Kurvenrolle 81 der Achse 65 und somit dem Mantel 62 bzw. den exzentrisch zueinander angeordneten Mantelhälften 63, 64 zusätzlich eine Changierbewegung aufgezwungen wird. Die Umfangslage der Steuerkurve 79 auf der Achse 65 muß so gewählt werden, daß jeweils diejenige Mantelhälfte, in Fig. 3 z. B. 63, nach innen, das heißt zur Walzenmitte hin, changiert, wenn diese an der Auftragwalze 61 anliegt. Zum gleichen Zeitpunkt muß die andere Walzenhälfte, hier 64, von der Auftragwalze abgehoben sein, da diese in Richtung rechtes Walzenende changiert. Allen drei Ausführungsbeispielen liegt, wie dargelegt, ein gemeinsames, neuartiges Funktionsprinzip zugrunde, dessen Anwendung nicht nur auf die dargestellten Beispiele beschränkt ist.

Die die diversen Walzenabschnitte tragenden Achsen 32 bzw. 65 sowie das Wellenrohr 12 können auch gleichzeitig den Changier- und den rotierenden Exzenterantrieb (E) erzeugen. Dadurch ergibt sich Synchronität zwischen den beiden Bewegungen, wodurch die Verreibung stets zur Walzenmitte hin erfolgt.

Die dargestellten und vorangehend beschriebenen Ausführungsformen zur Erzeugung der Changierbewegung lassen sich in vorteilhafter Weise auch ohne die Kombination der doppelexzentrischen Welle und den geteilten Walzenhälften verwenden. Dadurch erhält man eine sich selbst antreibende, changierende Reiterwalze bekannter Wirkung, die jedoch in ihrem Antrieb gegenüber bisherigen Ausführungen folgende Vorteile aufweist. Bisher bekannte, einstufige Antriebe bedurften einer flexiblen oder auf Mitnehmerflächen gleitenden Kupplung, damit die exzentrisch erzeugte Abtriebsdrehbewegung wieder zentrisch zur Welle läuft. Die in Figur 2 vorgeschlagene zweistufige Anordnung ermöglicht es, auf eine solche Kupplung zu verzichten. Durch den Entfall der Kupplung ist es möglich, die Exzentrizität zwischen dem außen- und dem innenverzahnten Rad relativ groß auszuführen. Dies ermöglicht bei noch einwandfreiem Zahnein- und auslauf den Modul der Verzahnung groß auszulegen und dadurch ein großes Drehmoment übertragen zu können.

## Patentansprüche

1. Farb- oder Feuchtwerk für eine Rotationsdruckmaschine mit einer Vorrichtung zum Transportieren überschüssiger Farbe. Farb-/Wasseremulsion oder überschüssigen Feuchtmittels von Randbereichen einer Farb- oder Feuchtwerkswalze zur Walzenmitte hin, dadurch gekennzeichnet, daß der Walzenmantel (3, 29, 62) aus mindestens zwei exzentrisch zueinander versetzten Mantelabschnitten (4, 5 ; 30, 31 ; 63, 64) besteht, daß durch eine Changiervorrichtung (17, 25 ; 54, 55 ; 79, 80) die Mantelabschnitte (4, 5 ; 30, 31 ; 63, 64) entlang einer Gegenwalze (2 ; 28 ; 61) axial hin- und herbewegbar sind in der Weise, daß jeweils der mit der Gegenwalze (2 ; 28 ; 61) in Berührung stehende Mantelabschnitt (z. B. 4 ; 30 : 63) durch die Changiervorrichtung (17, 25 ; 54, 55 ; 79, 80) zur Walzenmitte hin geschoben wird, während bei der entgegengesetzten Changierbewegung der zuvor von der Gegenwalze (2 ; 28, 61) abgehobene Walzenabschnitt (5, 31, 64) in Anlage mit der Gegenwalze (2 ; 28 ; 61) kommt, so daß jeweils abwechselnd durch die exzentrisch gegeneinander versetzten Mantelabschnitte (4, 5 ; 30, 31 ; 63, 64) von den Randbereichen der Gegenwalze (2 ; 28 ; 61) Farbe und/oder Feuchtmittel zur Walzenmitte hin geschoben wird.

2. Farb- oder Feuchtwerk nach Anspruch 1, dadurch gekennzeichnet, daß die Walze (1 ; 27) durch Friktion von der Gegenwalze (2 ; 28) angetrieben wird und daß durch eine Vorrichtung (18, 19, 22, 23, 24 25, 17 ; 47, 48, 51, 53, 54, 55, 58) von der Walzen-Rotationsbewegung die translatorische Changierbewegung abgeleitet wird.

3. Farb- oder Feuchtwerk nach Anspruch 2 dadurch gekennzeichnet, daß die Mantelabschnitte (4, 5) jeweils über Lager (8 bis 11) auf einem axial verschiebbaren, die feststehende Achse (6) umfassenden Rohr (12) angeordnet sind, das durch die Changiervorrichtung (16, 17, 25) zusammen mit den Mantelabschnitten (4, 5) hin- und herschiebbar ist.

4. Farb- oder Feuchtwerk nach Anspruch 2 oder 3, dadurch gekennzeichnet, daß auf der feststehenden Achse ein Zahnrad (18) mit einer Außenverzahnung angeordnet ist, daß exzentrisch über diesem (18) ein eine größere Zähnezahl aufweisendes, mit diesem kämmendes, innenverzahntes Zahnrad (19) angeordnet ist, das über Lager (20, 21 ) in einem Mantelabschnitt (z. B. 4) positioniert ist und das über eine flexible Kupplung (22) die untersetzte Walzenrotationsbewegung auf eine mit dem Rohr (12) verbundene Kurvenrolle (25) überträgt, die an der Kulisse 17 eines auf der Achse (6) drehfest angeordneten Steuerkurvenrohres (16) umläuft, so daß das Rohr (12) und somit die Mantelabschnitte (4, 5) entsprechend dem Kurvenhub changieren, wobei die Mantelabschnitte (4, 5) durch als Klauenkupplung wirkende Mitnehmerstifte (7) miteinander verbunden sind.

5. Farb- oder Feuchtwerk nach Anspruch 4, dadurch gekennzeichnet, daß der exzentrische Versatz der Mantelabschnitte (4, 5) 0,15 mm beträgt, daß das drehfest auf der Achse (6) angeordnete Zahnrad (18) dreißig Zähne, und das exzentrisch auf diesem angeordnete und mit diesem kämmende Zahnrad (19) dreiunddreißig Zähne aufweist.

6. Farb- oder Feuchtwerk nach Anspruch 1 oder 2, dadurch gekennzeichnet, daß die über Mitnehmerstifte (33) miteinander verbundenen Mantelabschnitte (30, 33) über Lager (34 bis 37) auf einer beidseitig gelagerten (38, 39) rotierenden Achse (32) angeordnet sind, die durch die Changiervorrichtung (54, 55) zusammen mit den Walzenabschnitten (30, 31) hin- und herbewegt wird.

7. Farb- oder Feuchtwerk nach einem der Ansprüche 1, 2, 6 dadurch gekennzeichnet, daß auf einem an einem Ende der Walze (27) lagernden, dieses umfassende Rohr (44) ein erstes Zahnrad (47) mit seiner Außenverzahnung angeordnet ist, das mit einem exzentrisch zu diesem angeordneten, eine größere Zähnezahl aufweisenden Zahnrad (48) des Zahnradpaares (48, 58) kämmt, das über Lager (49, 50) in einem Walzenabschnitt (z. B. 30) positioniert ist, und daß in dem Zahnrad (58) konzentrisch zur Achse (32) ein weiteres, mit diesem kämmendes Zahnrad (51) positioniert ist, das drehfest auf der Achse (32) sitzt, auf der eine Kulisse (54) positioniert ist, in welche eine ortsfeste Kurvenrolle (55) eingreift, so daß infolge der durch die Zahnräder (47, 48, 51, 58) auf die Achse (32) übertragenen, untersetzten Rotationsbewegung diese zusätzlich eine Changierbewegung ausführt.

8. Farb- oder Feuchtwerk nach Anspruch 7, dadurch gekennzeichnet, daß der exzentrische Versatz zwischen den Mantelabschnitten (30, 31) 0,15 mm beträgt, daß das erste drehfest auf dem stationären Rohr (44) angeordnete Zahnrad (47) dreiundzwanzig Zähne, das exzentrisch um dieses umlaufende Zahnrad (48) dreißig Zähne, das zweite exzentrisch laufende Zahnrad (58) achtunddreißig Zähne und das drehfest auf der Achse (32) angeordnete Zahnrad (51) einunddreißig Zähne aufweist.

9. Farb- oder Feuchtwerk nach Anspruch 1 oder 2, dadurch gekennzeichnet, daß die exzentrisch zueinander angeordneten Mantelabschnitte (63, 64) über Lager (75 bis 78) auf einer durch einen Antrieb (72) drehbaren Achse (65) positioniert sind, daß die Achse (65) mit einer zu ihr drehfesten Kurve (79) ausgestattet ist, an deren Kulisse (80) eine ortsfeste Kurvenrolle (81) läuft, so daß die Achse (65) und somit die Mantelabschnitte (63, 64) changieren.

10. Farb- oder Feuchtwerk nach Anspruch 9, dadurch gekennzeichnet, daß die Achse (65) durch einen Elektromotor (72) über Zahnräder (74, 73) antreibbar ist und daß sie über überbreite Innenringe (66, 77) in Nadellagern (68, 69) positioniert ist, die in an Seitenwänden (70, 71) befestigten Trägerrohren (82, 83) angeordnet sind.

11. Farb- oder Feuchtwerk nach Anspruch 1, dadurch gekennzeichnet, daß das die einzelnen Walzenabschnitte tragende Wellenrohr (12) und die Achsen (32, 65) gleichzeitig den Changier- wie auch den rotierenden Exzenterantrieb (E) erzeugen, so daß ein Synchronlauf zwischen den beiden Bewegungen gegeben ist, der die stets immer nur zur Maschinenmitte wirksame Verreibung garantiert.

12. Verwendung des Walzenantriebs nach den Ansprüchen 2. 6, 7 und 8 zur Erzeugung einer Changierbewegung für eine Farb- oder Feuchtwerkswalze mit kontinuierlichem Walzenmantel.

## Claims

1. Inking or dampening unit for a rotary printing machine with a device for transporting excess ink, ink/water-emulsion or excess dampening solution from edge areas of an inking or dampening unit roller towards the centre of the roller, characterised in that the roller casing (3, 29, 62) comprises at least two casing portions (4, 5 ; 30, 31 ; 63, 64) offset eccentrically to each other, in that by means of a traversing device (17, 25 ; 54, 55 ; 79, 80) the casing portions (4, 5 ; 30, 31 ; 63, 64) can be moved axially backwards and forwards along a counter roller (2 ; 28 ; 61), in such a way that the casing portion (e. g. 4 ; 30 ; 63) respectively in contact with the counter roller (2 ; 28 ; 61) is pushed towards the centre of the roller by the traversing device (17, 25 ; 54, 55 ; 79, 80), whilst in the case of an oppositely directed traversing movement the roller portion (5, 31, 64), previously lifted from the counter roller (2 ; 28 ; 61), comes into abutment with the counter roller (2 ; 28 ; 61) so that ink and/or dampening solution is respectively alternately pushed from the edge areas of the counter roller (2 ; 28 ; 61) towards the roller centre by the casing portions (4, 5 ; 30, 31, 63, 64) eccentrically offset with respect to each other.

2. Inking or dampening unit according to claim 1, characterised in that the roller (1 ; 27) is driven by friction by the counter roller (2 ; 28) and in that by means of a device (18, 19, 22, 23, 24, 25,17 ; 47, 48, 51, 53, 54, 55, 58) the translatory traversing movement is derived from the roller-rotation movement.

3. Inking or dampening unit according to claim 2, characterised in that the casing portions (4, 5) are respectively arranged by means of bearings (8 to 11) on an axially displaceable tube (12) enclosing the fixed shaft (6), which tube can be pushed backwards and forwards by the traversing device (16, 17, 25) together with the casing portions (4, 5).

4. Inking or dampening unit according to claim 2 or 3, characterised in that a toothed wheel (18) with external toothing is arranged on the fixed shaft, in that eccentrically over this (18) and meshing with it there is arranged a toothed wheel (19) with internal toothing and having a larger number of teeth, which toothed wheel (19) is positioned by means of bearings (20, 21) in a casing portion (e. g. 4) and which transmits, by means of a flexible coupling (22), geared down roller rotation movement to a cam roller (25) connected to the tube (12), which roller (25) revolves round the groove (17) of a control cam tube (16) fixedly arranged on the shaft (6), so that the tube (12) and hence the casing portions (4, 5) traverse according to the cam lift, the casing portions (4, 5) being joined together by coupling pins (7) working as a claw coupling.

5. Inking or dampening unit according to claim 4, characterised in that the eccentric displacement of the casing portions (4, 5) amounts to 0.15 mm, in that the toothed wheel (18) fixedly arranged on the shaft (6) has thirty teeth and the toothed wheel (19) arranged eccentrically on, and meshing with it has thirty- three teeth.

6. Inking or dampening unit according to claim 1 or 2, characterised in that the casing portions (30, 31) joined together by means of coupling pins (33) are arranged by means of bearings (34 to 37) on a rotating shaft (32) mounted on both sides (38, 39), which shaft is moved backwards and forwards by the traversing device (54, 55) together with the roller portions (30, 31).

7. Inking or dampening unit according to one of claims 1, 2, 6, characterised in that on a tube (44) mounted on one end of the roller (27) and surrounding it, a first toothed wheel (47) is arranged with its external toothing which meshes with a toothed wheel (48) of the pair of toothed wheels (48, 58) arranged eccentrically to this and having a greater number of teeth, which pair of toothed wheels is positioned by means of bearings (49, 50) in a roller portion (e. g. 30), and in that in the toothed wheel (58) concentrically with the shaft (32) there is positioned a further toothed wheel (51) meshing with this and located fixedly on the shaft (32), on which a groove (54) is positioned, into which a fixed cam roller (55) engages so that because of the geared down rotary movement transmitted by the toothed wheels (47, 48, 51, 58) to the shaft (32) it additionally carries out a traversing movement.

8. Inking or dampening unit according to claim 7, characterised in that the eccentric displacement between the casing portions (30, 31) amounts to 0.15 mm, in that the first toothed wheel (47) arranged fixedly on the stationary tube (44) has twenty-three teeth, the toothed wheel (48) rotating eccentrically round this has thirty teeth, the second toothed wheel (58) running eccentrically has thirty-eight teeth and the toothed wheel (51) arranged fixedly on the shaft (32) has thirty-one teeth.

9. Inking or dampending unit according to claim 1 or 2, characterised in that the casing portions (63, 64) arranged eccentrically to one another are positioned by means of bearings (75 to 78) on a shaft (65) rotatable by means of a drive (72), in that the shaft (65) is equipped with a cam (79) fixed with respect to it, in whose groove (80) there runs a fixed cam roller (81 so that the shaft (65) and hence the casing portions (63, 64) traverse.

10. Inking or dampening unit according to claim 9, characterised in that the shaft (65) can be driven by an electric motor (72) via toothed wheels (74, 73), and in that it is positioned by means of extra wide internal rings (66, 77) in needle bearings (68, 69) which are arranged in carrier tubes (82, 83) secured on side walls (70, 71).

11. Inking or dampening unit according to claim 1, characterised in that the shaft tube (12) carrying the individual roller portions, and the shafts (32, 65) produce the traversing and the rotating eccentric drive (E) simultaneously so that there is synchronous running between the two movements which ensures that the spreading always has effect only towards the centre of the machine.

12. Use of the roller drive according to claims 2, 6, 7 and 8 to produce a traversing movement for an inking or dampening unit roller with continuous roller casing.

## Revendications

1. Appareillage d'encrage ou d'humidification pour une machine rotative d'impression comportant un dispositif pour transporter un excès d'encre, d'émulsion encre/eau ou un excès d'agent d'humidification depuis des zones marginales d'un cylindre de l'appareillage encreur ou humidificateur en direction du milieu du cylindre, caractérisé en ce que la virole de cylindre (3, 29, 62) se compose d'au moins deux parties de virole (4, 5 ; 30, 31 ; 63, 64) décalées excentriquement l'une par rapport à l'autre, en ce qu'à l'aide d'un dispositif de va-et-vient (17, 25 ; 54, 55 ; 79, 80), les parties de virole (4, 5 ; 30. 31 ; 63. 64) peuvent être déplacées axialement en va-et-vient le long d'un contre-cylindre (2 ; 28 ; 61) d'une manière telle que à chaque fois la partie de virole (par exemple 4 ; 30 ; 63) en contact avec le contre-cylindre (2 ; 28 ; 61) soit déplacée par le dispositif de va-et-vient (17,25; 54. 55 ; 79, 80) vers le milieu du cylindre alors que, lors du mouvement de va-et-vient dans la direction opposée, la partie de virole (5, 31, 64), écartée auparavant du contre-cylindre (2 ; 28 ; 61), vient s'appliquer contre le contre-cylindre (2 ; 28 ; 61) de manière que respectivement et alternativement, de l'encre et/ou de l'agent d'humidification soit déplacé des zones marginales du contre-cylindre (2 ; 28 ; 61) vers le milieu de cylindre.

2. Appareillage d'encrage ou d'humidification selon la revendication 1, caractérisé en ce que le cylindre (1 ; 27) est entraîné par frottement par le contre-cylindre (2 ; 28) et en ce que le mouvement de va-et-vient de translation est dérivé du mouvement de rotation des cylindres au moyen d'un dispositif (18,19, 22, 23, 24, 25, 17 ; 47, 48, 51, 53, 54, 55, 58).

3. Appareillage d'encrage ou d'humidification selon la revendication 2, caractérisé en ce que les parties de virole (4, 5) sont disposées chacune par l'intermédiaire de paliers (8 à 11) sur un tube (12) mobile par translation axiale, entourant l'axe fixe (6) et qui est déplaçable en va-et-vient par le dispositif de va-et-vient (16, 17, 18) en même temps que les parties de virole (4, 5).

4. Appareillage d'encrage ou d'humidification selon la revendication 2 ou 3, caractérisé en ce qu'il est prévu sur l'axe fixe un engrenage (18) comportant une denture extérieure, en ce qu'il est prévu excentriquement par rapport à cet engrenage (18) un engrenage (19) en prise avec celui-ci, comportant une denture intérieure possédant un plus grand nombre de dents et qui est monté par l'intermédiaire de paliers (20, 21) dans une partie de virole (par exemple 4) et qui transmet, par l'intermédiaire d'un accouplement flexible (22), le mouvement démultiplié de rotation de cylindres à un galet de came (25) relié au tube (12) et qui tourne sur la coulisse (17) d'un tube formant came de commande (16), installé sans possibilité de rotation relative sur l'axe (6), de telle sorte que le tube (12), et par conséquent les parties de virole (4, 5), exécutent un mouvement de va-et-vient en correspondance à la course de came, les parties de virole (4, 5) étant reliées entre elles par des broches d'entraînement (7) agissant comme un accouplement à griffes.

5. Appareillage d'encrage ou d'humidification selon la revendication 4, caractérisé en ce que le décalage excentrique des parties de virole (4, 5) s'élève à 0,15 mm, en ce que l'engrenage (18) monté sans possibilité de rotation relative sur l'axe (6) comporte trente dents et en ce que l'engrenage (19) monté excentriquement sur cet engrenage et en prise avec lui comporte trente-trois dents.

6. Appareillage d'encrage ou d'humidification selon la revendication 1 ou 2, caractérisé en ce que les parties de virole (30, 31) reliées entre elles par l'intermédiaire de broches d'entraînement (33) sont montées par l'intermédiaire de paliers (34 à 37) sur un axe (32), monté à rotation des deux côtés dans des paliers (38, 39) et qui est déplaçable en va-et-vient par le dispositif de va-et-vient (54, 55) en même temps que les parties de virole (30, 31).

- 7. Appareillage d'encrage ou d'humidification selon une des revendications 1, 2, 6, caractérisé en ce que, sur un tube (44) monté à une extrémité du cylindre (27) et entourant celui-ci, est disposé un premier engrenage (47) pourvu d'une denture extérieure, qui est en prise avec un engrenage (48) de la paire d'engrenages (48, 58) disposé excentriquement par rapport à l'engrenage (47) et comportant un plus grand nombre de dents, cet engrenage (48) étant monté par l'intermédiaire de paliers (49, 50) dans une partie de virole (par exemple 30), et en ce que dans l'engrenage (58) est disposé un autre engrenage (51) en prise avec celui-ci, qui est monté sans possibilité de rotation relative sur l'axe (32) et sur lequel est positionnée une coulisse (54) sur laquelle agit un galet de came (55) installé en position fixe de telle sorte que, par suite du mouvement de rotation démultiplié qui est transmis par les engrenages (47, 48, 51, 58) à l'axe (32), celui-ci effectue additionnellement un mouvement de va-et-vient.

8. Appareillage d'encrage ou d'humidification selon la revendication 7, caractérisé en ce que le décalage excentrique entre les parties de virole (30, 31) s'élève à 0,15 mm, en ce que le premier engrenage (47) monté sans possibilité de rotation relative sur le tube stationnaire (44) comporte vingt-trois dents, en ce que l'engrenage (48) tournant excentriquement autour de l'engrenage (47) comporte trente dents, en ce que le second engrenage (58) monté excentriquement comporte trente-huit dents et en ce que l'engrenage` (51) monté sans possibilité de rotation relative sur l'axe (32) comporte trente et une dents.

9. Appareillage d'encrage ou d'humidification selon la revendication 1 ou 2, caractérisé en ce que les parties de virole (63, 64), disposées excentriquement l'une par rapport à l'autre, sont montées par l'intermédiaire de paliers (75 à 78) sur un axe (65) pouvant être entraîné en rotation par un mécanisme d'entraînement (72), en ce que l'axe (65) est équipé d'une came (79) ne pouvant pas tourner par rapport à lui et sur la coulisse (80) de laquelle se déplace un galet de came (80) installé en position fixe de telle sorte que l'axe (65), et par conséquent les parties de virole (63, 64) exécutent un mouvement de va-et-vient.

10. Appareillage d'encrage ou d'humidification selon la revendication 9, caractérisé en ce que l'axe (65) peut être entraîné par un moteur électrique (72) par l'intermédiaire d'engrenages (74, 73) et en ce qu'il est monté, par l'intermédiaire de bagues intérieures de largeur augmentée (66, 77) dans des roulements à aiguilles (68, 69) qui sont disposés dans des tubes porteurs (82, 83) fixés dans les parois latérales (70, 71).

11. Appareillage d'encrage ou d'humidification selon la revendication 1, caractérisé en ce que le tube porteur (12) supportant les différentes parties de virole et les axes (32, 65) produisent simultanément le mouvement de va-et-vient et également le mouvement de rotation excentrique (E), de sorte qu'on obtient un synchronisme entre les deux mouvements, qui garantit le frottement agissant constamment toujours seulement en direction du milieu de la machine.

12. Utilisation de l'entraînement de cylindres conforme aux revendications 2, 6, 7 et 8 pour produire un mouvement de va-et-vient pour un cylindre encreur ou humidificateur comportant une virole de cylindre continue.
